# EUROPÄISCHE PATENTSCHRIFT

(11) **EP 1 670 098 B1**
(45) Veröffentlichungstag und Bekanntmachung des Hinweises auf die Patenterteilung: **08.02.2012**
(21) Anmeldenummer: 05108711.2
(22) Anmeldetag: 21.09.2005
(51) Int. Cl.: H01R 4/48

(54) **Anschlussvorrichtung für elektrische Leiter mit Betätigungsvorrichtung**
Device for connecting electrical conductors with actuating mechanism
Dispositif de connexion pour conducteurs électriques avec mécanisme d'actionnement

(30) Priorität: 10.12.2004 DE 202004019109 U
(43) Veröffentlichungstag der Anmeldung: 14.06.2006
(73) Patentinhaber: Weidmüller Interface GmbH & Co. KG, 32758 Detmold (DE)
(72) Erfinder: Oesterhaus, Jens, 32760, Detmold (DE)
(74) Vertreter: Dantz, Jan Henning

(56) Entgegenhaltungen:
- EP-A- 1 322 000
- EP-A- 1 641 079
- DE-A1- 4 239 480

## Beschreibung

Die Erfindung betrifft eine Anschlussvorrichtung für elektrische Leiter nach dem Oberbegriff des Anspruchs 1.

Anschlussvorrichtungen sind in verschiedenen Ausführungsformen bekannt, so aus der DE 295 00 614.

Eine gattungsgemäße Anschlussvorrichtung zeigt die EP 1 322 000 A.

Anschlussvorrichtungen der gattungsgemäßen Art haben sich an sich bewährt. Zum Anschluss feindrähtiger Leiter und zum Vereinfachen des Entschaltens der Anschlussvorrichtungen ist es danach bekannt, den Anschlussvorrichtungen Betätigungsvorrichtungen zuzuordnen, die von Hand oder mit einem Betätigungswerkzeug betätigt werden und dazu dienen, auf die Druckfeder einzuwirken, um die Klemmstelle zu öffnen, um einen besonders feindrähtigen oder mehrdrähtigen Leiter in die Klemmstelle einzuführen und Leiter wieder aus der Klemmstelle lösen und entnehmen zu können.

Die Erfindung hat vor diesem Hintergrund die Aufgabe, mit einfachen konstruktiven Mitteln das Beschalten von Anschlussvorrichtungen der gattungsgemäßen Art auch mit feindrähtigen Leitern sowie auch das Entschalten unter beengten Raum- und Platzverhältnissen weiter zu erleichtern.

Die Erfindung löst diese Aufgabe durch den Gegenstand des Anspruchs 1.

Vorteilhafte Ausgestaltungen sind den Unteransprüchen zu entnehmen.

Das derart ausgebildete drehbare Betätigungsdrücker eignet sich bevorzugt zur Betätigung von Direktsteckanschlüssen auch unter beengten Platzverhältnissen, da das Betätigungswerkzeug an den verschiedenen Stellen aus verschiedenen Richtungen am Betätigungsdrücker ansetzbar ist, um die Klemmfeder zu öffnen. Der Betätigungsdrücker ist besonders zum Öffnen von Federn geeignet, die auf den Leiter als Druckfedern einwirken und den Leiter an einer Klemmstelle drückend gegen eine Stromschiene pressen.

Besonders bevorzugt ist der Betätigungsdrücker schwenkbar im Isolierstoffgehäuse gelagert. Durch die drehbare Auslegung ergibt sich der Vorteil eines nur geringen Raum- und Bewegungsbedarfes des Betätigungsdrückers und die Möglichkeit, den Betätigungsdrücker aufgrund der wenigstens zwei Ansatzbereiche aus verschiedenen Richtungen - z.B. aus zueinander rechtwinkligen Richtungen - zu betätigen, was insbesondere unter beengten Verhältnissen, z.B. im Schaltschrank, von großem Vorteil ist. Insbesondere sind die zwei Ansatzbereiche für Betätigungswerkzeuge zueinander winklig und/oder an zueinander winkligen Bereichen des Betätigungsdrückers ausgebildet.

Es bietet sich als besonders praktisch handhabbare Variante an, die zwei Ansatzbereiche als schlitzartige Ausnehmungen zum Ansetzen eines Schraubendrehers auszulegen und die zwei schlitzartigen Ausnehmungen winklig zueinander am Betätigungsdrücker anzuordnen.

Nachfolgend wird die Erfindung unter Bezug auf die Zeichnung näher beschrieben, wobei auch weitere Vorteile der Erfindung deutlich werden. Es zeigt:
- Fig. 1: eine perspektivische Ansicht eines bevorzugten Ausführungsbeispiels einer erfindungsgemäßen Anschlussvorrichtung mit zwei an unterschied- lichen Ansatzstellen angesetzten Betätigungswerkzeugen (Schrauben- drehern);
- Fig. 2: eine Schnittansicht der Anschlussvorrichtung aus Fig. 1 in einer ersten Stellung beim Öffnen der Klemmstelle der Anschlussvorrichtung;
- Fig. 3: eine Schnittansicht der Anschlussvorrichtung aus Fig. 1 und 2 in einer zweiten Stellung beim Öffnen der Klemmstelle der Anschlussvorrichtung;
- Fig. 4a,b: zwei aufeinanderfolgende Montageschritte zur Montage der Betätigungseinrichtung an einem Isolierstoffgehäuse; und
- Fig. 5a,b: die Montage der Betätigungseinrichtung an einem Isolierstoffgehäuse in zwei Schritten in einer Schnittansicht.

Fig. 1 zeigt ein Isolierstoffgehäuse 1, in das eine Anschlussvorrichtung 2 eingesetzt ist.

Das Isolierstoffgehäuse 1 kann als Teil eines beliebigen elektrischen Gerätes ausgebildet sein. So kann das Gehäuse beispielsweise ein Teil einer Anschlussklemme, insbesondere einer Reihenklemme, sein oder ein Teil eines übergeordneten Gerätes, z. B. eines Schützes oder dgl.. Besonders interessant ist auch die Anwendung als Anschlussklemme in einem kompakten Isolierstoffgehäuse zur Aus- und Nachrüstung bestehender elektrischer Geräte mit Direktsteckanschlüssen.

Das Isolierstoffgehäuse 1 weist einen Freiraum 3 auf, in den die Anschlussvorrichtung 2 eingesetzt ist. Die Anschlussvorrichtung weist wiederum einen U-förmigen Metallkäfig 4 auf, in dem eine V-förmige Klemmfeder 5 angeordnet ist (siehe auch Fig. 2 und 3).

Die V-förmige Klemmfeder 5 ist mit ihrem ersten Schenkel - dem Befestigungsschenkel 6 - an einer ersten Innenwand 7 des Metallkäfigs 4 angeordnet.

Der andere freie Schenkel dient als Klemmschenkel 8, um einen Leiter 13 (Fig,. 2) gegen eine Stromschiene 9 zu drücken, die hier auch als Wand 10 des Metallkäfigs 4 ausgebildet ist, welche der Innenwand 7 für den Befestigungsschenkel 6 gegenüberliegt. Die Stromschiene könnte auch als separate Schiene an der Wand 10 ausgebildet sein (hier nicht dargestellt).

Derart wird zwischen dem freien Ende des Klemmschenkels 8 und der Stromschiene 9 - die auch als Teil des Metallkäfigs 4 ausgebildet sein kann - eine Klemmstelle 11 zum Festklemmen eines Leiters 13 ausgebildet. Der Leiter 13 ist auf einfache Weise in Direktstecktechnik werkzeugfrei durch eine oberhalb der Klemmstelle 11 liegende Öffnung 14 im Isolierstoffgehäuse in diese Klemmstelle 11 einführbar. Handelt es sich um einen Leiter mit einem genügend großen Querschnitt, drückt er den Klemmschenkel 8 der Klemmfeder 5 beim Einschieben beiseite und wird dann in der Klemmstelle 11 durch das freie Ende 12 des Klemmschenkels 8 gegen ein unbeabsichtigtes Ausziehen aus der Klemmstelle 11 gesichert.

Um daneben auch besonders feindrähtige Leiter mit kleinerem Querschnitt in die Klemmstelle 11 einführen zu können und um die Klemmstelle zum Herausziehen von Leitern auf einfache Weise zu öffnen, ist der Anschlussvorrichtung eine Betätigungseinrichtung zum Öffnen der Klemmstelle durch Bewegen des Klemmschenkel der Klemmfeder 5 zugeordnet. Diese Betätigungseinrichtung ist als Betätigungsdrücker 15 ausgebildet, der verschwenkbar am Isolierstoffgehäuse 1 gelagert ist.

Der Betätigungsdrücker 15 besteht aus Isolierstoff und weist mehrere, hier zwei, separate und hier voneinander beabstandete Ansatzbereiche 16, 17 für ein Betätigungswerkzeug wie einen Schraubendreher 18a, b auf.

Die beiden Ansatzbereiche 16, 17 sind hier derart am Betätigungsdrücker 15 verteilt, dass das Betätigungswerkzeug, insbesondere der Schraubendreher 18a, b, in unterschiedlichen Winkelstellungen (insbesondere von 60° bis 120°) relativ zur Einführrichtung X des Leiters (Fig. 2) in die Klemmstelle 11 an den Betätigungsdrücker 15 angesetzt werden kann.

Vorzugsweise ist es möglich, den Schraubendreher aus zwei um ca. 90° voneinander verschiedenen Positionen anzusetzen, so parallel zur Leitereinführrichtung X oder aus einer um 90° zu dieser Richtung winkligen Richtung Y. Dies wird den meisten Einbausituationen gerecht.

Der Betätigungsdrücker 15 weist eine Art L-Form auf, wobei der eine Schenkel 19 des L als Betätigungsschenkel auf die Klemmfeder 5 einwirkt und der andere Schenkel 20 relativ nahe zur V- bzw. U-förmigen Biegung 21 der Klemmfeder 5 an beidseits ausgebildeten Lagerzapfen 23 drehbar am Isolierstoffgehäuse 1 gelagert ist.

Hierzu weist das Isolierstoffgehäuse Lagerausnehmungen 22 auf, die derart bemessen und ausgelegt sind, dass die Lagerzapfen 23 am Betätigungsdrücker 15 werkzeugfrei durch Verrasten federnd im Isolierstoffgehäuse 1 gehalten sind. Der erste Schenkel ist an zwei verschiedenen Seiten mit den Ansatzbereichen (Ausnehmungen) für die Schraubendreher 18 versehen.

Weitere seitlich vorkragende Vorsprünge, insbesondere weitere Zapfen 25, 26, sind so ausgelegt, dass sie im Zusammenwirken mit dem Isolierstoffgehäuse 1 eine Drehbewegungsbegrenzungseinrichtung ausbilden, die eine Begrenzung der möglichen Drehbewegung des Betätigungsdrückers 15 bewirkt, so dass die Klemmfeder 5 nicht versehentlich überdehnbar ist.

Ergänzend/Alternativ kann durch einen vorkragenden Lappen 27 am Metallkäfig ein Anschlag für den Klemmschenkel 8 realisiert werden.

Die Figuren veranschaulichen auch, dass zwei (oder auch mehr) der Anschlussvorrichtungen 2 direkt zueinander benachbart an einem Isolierstoffgehäuse 1 ausgebildet werden können. Hierbei wirken sich wiederum die schmale Bauart und der geringe Raumbedarf der Direktsteckvorrichtung und es Betätigungsdrückers 15 positiv aus.

### Bezugszeichen

- Isolierstoffgehäuse: 1
- Anschlussvorrichtung: 2
- Freiraum: 3
- Metallkäfig: 4
- Klemmfeder: 5
- Schenkel: 6
- Erste Innenwandung: 7
- Klemmschenkel: 8
- Stromschiene: 9
- Innenwandung: 10
- Klemmstelle: 11
- Öffnung: 12
- Leiter: 13
- Öffnung: 14
- Betätigungsdrücker: 15
- Ansatzbereiche: 16, 17
- Schraubendreher: 18a, b
- Schenkel: 19
- Schenkel: 20
- Biegung: 21
- Lagerausnehmung: 22
- Lagerzapfen: 23
- Zapfen: 25,26
- Lappen: 27

## Patentansprüche

1. Anschlussvorrichtung (2) für elektrische Leiter,
a) die eine Klemmstelle (12) aufweist, an der eine direkt oder über einen Metallkäfig in ein Isolierstoffgehäuse (1) eingebrachte Klemmfeder (5) angeordnet ist, die dazu ausgelegt ist, in einem beschalteten Zustand einen Leiter (13) gegen eine Stromschiene (9) zu drücken,
b) wobei der Klemmfeder (5) eine als Betätigungsdrücker ausgebildete Betätigungsvorrichtung zum Betätigen der Klemmfeder zum Öffnen der Klemmstelle (12) zugeordnet ist,
c) wobei der Betätigungsdrücker (15) an seiner Außenfläche mit zwei oder mehr Ansatzbereichen (16, 17) zum Ansetzen eines Betätigungswerkzeuges (18) versehen ist, die als schlitzartige Ausnehmungen zum Ansetzen eines Schraubendrehers (18) ausgelegt sind und zueinander beabstandet am Betätigungsdrücker angeordnet sind,
**dadurch gekennzeichnet, dass**
d) die Ansatzbereiche (16, 17) relativ zu einer Leitereinführrichtung (X) um 60 - 120 ° winklig zueinander am Betätigungsdrücker (15) angeordnet sind.

2. Anschlussvorrichtung nach Anspruch 1, **dadurch gekennzeichnet, dass** der Betätigungsdrücker (15) schwenkbar im Isolierstoffgehäuse (1) gelagert ist.

3. Anschlussvorrichtung nach einem der vorstehenden Ansprüche, **dadurch gekennzeichnet, dass** die zwei Ansatzbereiche (16, 17) für Betätigungswerkzeuge derart an zueinander beabstandeten Seiten des Betätigungsdrückers (15) angeordnet sind, dass ein Schraubendreher (18) aus unterschiedlichen Winkelstellungen an den Betätigungsdrücker (15) ansetzbar ist.

4. Anschlussvorrichtung nach einem der vorstehenden Ansprüche, **dadurch gekennzeichnet, dass** das Isolierstoffgehäuse (1) als ein Teil eines beliebigen elektrischen Gerätes ausgebildet ist.

5. Anschlussvorrichtung nach einem der vorstehenden Ansprüche, **dadurch gekennzeichnet, dass** die Klemmfeder (5) V-förmig ausgebildet ist und das die V-förmige Klemmfeder (5) in einen zumindest in Einsteckrichtung (X) offenen Metallkäfig (4) eingesetzt ist.

6. Anschlussvorrichtung nach einem der vorstehenden Ansprüche, **dadurch gekennzeichnet, dass** die V-förmige Klemmfeder (5) mit ihrem ersten Schenkel - dem Befestigungsschenkel (6) - an einer ersten Innenwand (7) des Metallkäfigs (4) fixiert ist und dass der andere Schenkel als beweglicher Klemmschenkel (8) ausgelegt ist.

7. Anschlussvorrichtung nach einem der vorstehenden Ansprüche, **dadurch gekennzeichnet, dass** die Ansatzbereiche (16, 17) um 90° zueinander winklig am Betätigungsdrücker (15) ausgebildet sind.

8. Anschlussvorrichtung nach einem der vorstehenden Ansprüche, **dadurch gekennzeichnet, dass** der Betätigungsdrücker (15) eine L-Form aufweist, wobei der eine Schenkel (19) des L als Betätigungsschenkel zum Bewegen des Klemmschenkels (8) der Klemmfeder (5) ausgelegt ist und der andere Schenkel (20) nahe zur V- bzw. U-förmigen Biegung (21) der Klemmfeder (5) an Zapfen (23) drehbar am Isolierstoffgehäuse (1) gelagert ist.

9. Anschlussvorrichtung nach einem der vorstehenden Ansprüche, **dadurch gekennzeichnet, dass** das Isolierstoffgehäuse Lagerausnehmungen (22) für Lagerzapfen (23) des Betätigungsdrückers (15) aufweist.

10. Anschlussvorrichtung nach einem der vorstehenden Ansprüche, **dadurch gekennzeichnet, dass** die Lagerausnehmungen (22) für die Lagerzapfen (23) am Betätigungsdrücker derart bemessen sind, dass diese an dem Betätigungsdrücker (15) werkzeugfrei durch Verrasten montierbar und gehalten sind.

11. Anschlussvorrichtung nach einem der vorstehenden Ansprüche, **dadurch gekennzeichnet, dass** am Betätigungsdrücker (15) eine Drehbewegungsbegrenzungseinrichtung ausgebildet ist.

12. Anschlussvorrichtung nach einem der vorstehenden Ansprüche, **dadurch gekennzeichnet, dass** als Drehbewegungsbegrenzungseinrichtung am Betätigungsdrücker (15) Vorsprünge, insbesondere weitere Zapfen (25, 26), ausgebildet sind.

## Claims

1. Connecting device (2) for electrical conductors,
a) which comprises a clamping point (12), on which a clamping spring (5) incorporated directly or via a metal cage into an insulation housing (1) is arranged, which clamping spring (5) is designed to press a conductor (13) against a conductor rail (9) in a switched state,
b) wherein an actuating mechanism formed as an actuating push button is assigned to the clamping spring (5) for actuating the clamping spring to open the clamping point (12),
c) wherein the actuating push button (15) is provided on its outer face with two or more insertion regions (16, 17) for introducing an actuating tool (18), which insertion regions (16, 17) are designed as slot-like recesses for introducing a screwdriver (18) and are arranged at a distance from each other on the actuating push button,
**characterised in that**
d) the insertion regions (16, 17) are arranged on the actuating push button (15) at an angle to each other of 60 - 120° relative to a conductor introduction direction (X).

2. Connecting device according to claim 1, **characterised in that** the actuating push button (15) is pivotally mounted in the insulation housing (1).

3. Connecting device according to one of the preceding claims, **characterised in that** the two insertion regions (16, 17) for actuating tools are arranged on sides of the actuating push button (15) spaced apart from each other in such a way that a screwdriver (18) can be introduced from different angle positions on the actuating push button (15).

4. Connecting device according to one of the preceding claims, **characterised in that** the insulation housing (1) is formed as a part of any given electrical unit.

5. Connecting device according to one of the preceding claims, **characterised in that** the clamping spring (5) is formed in a V shape and the V-shaped clamping spring (5) is inserted into a metal cage (4) which is open at least in the insertion direction (X).

6. Connecting device according to one of the preceding claims, **characterised in that** the V-shaped clamping spring (5) is fixed with its first limb - the fixing limb (6) - on a first inner wall (7) of the metal cage (4) and the other limb is designed as a movable clamping limb (8).

7. Connecting device according to one of the preceding claims, **characterised in that** the insertion regions (16, 17) are formed on the activating push button (15) at an angle of 90° to each other.

8. Connecting device according to one of the preceding claims, **characterised in that** the actuating push button (15) has an L shape, wherein one limb (19) of the L is designed as an actuating limb for moving the clamping limb (8) of the clamping spring (5) and the other limb (20) is mounted close to the V-shaped or U-shaped curvature (21) of the clamping spring (5) on pins (23) rotationally on the insulation housing (1).

9. Connecting device according to one of the preceding claims, **characterised in that** the insulation housing comprises bearing recesses (22) for bearing pins (23) of the actuating push button (15).

10. Connecting device according to one of the preceding claims, **characterised in that** the bearing recesses (22) for the bearing pins (23) on the actuating push button are dimensioned in such a way that they can be mounted and held on the actuating push button (15) without tools by latching.

11. Connecting device according to one of the preceding claims, **characterised in that** a rotation movement limiting device is formed on the actuating push button (15).

12. Connecting device according to one of the preceding claims, **characterised in that** projections, in particular further pins (25, 26), are formed as a rotation movement limiting device on the actuating push button (15).

## Revendications

1. Dispositif de connexion (2) pour conducteurs électriques,
a) lequel présente un point de serrage (12), sur lequel est placé un ressort de friction (5) inséré directement ou via une cage métallique dans un boîtier en matériau isolant (1), lequel est prévu pour presser dans un état câblé un conducteur (13) contre une barre omnibus (9),
b) un dispositif d'actionnement réalisé en tant que poussoir d'actionnement pour actionner le ressort de friction afin d'ouvrir le point de serrage (12) étant associé au ressort de friction (5),
c) le poussoir d'actionnement (15) étant muni d'au moins deux zones en saillie (16, 17) sur sa surface externe pour mettre en place un outil d'actionnement (18), lesquelles zones sont réalisées en tant qu'évidements semblables à des fentes pour la mise en place d'un tourne vis (18) et sont disposées à distance les unes des autres sur le poussoir d'actionnement,
**caractérisé en ce que**
d) les zones en saillie (16, 17) sont disposées de manière angulaire les unes par rapport aux autres de l'ordre de 60-120° par rapport à une direction d'insertion de conducteur (X) sur le poussoir d'actionnement (15).

2. Dispositif de connexion selon la revendication 1, **caractérisé en ce que** le poussoir d'actionnement (15) est monté de manière pivotante dans le boîtier en matériau isolant (1).

3. Dispositif de connexion selon l'une des revendications précédentes, **caractérisé en ce que** les deux zones en saillie (16, 17) pour outils d'actionnement sont disposées sur des côtés espacés l'un par rapport à l'autre du poussoir d'actionnement (15) de manière à ce qu'un tourne vis (18) puisse être mis en place à partir de positions angulaires différentes sur le poussoir d'actionnement (15).

4. Dispositif de connexion selon l'une des revendications précédentes, **caractérisé en ce que** le boîtier en matériau isolant (1) est réalisé en tant qu'une partie d'un quelconque appareil électrique.

5. Dispositif de connexion selon l'une des revendications précédentes, **caractérisé en ce que** le ressort de friction (5) est réalisé en forme de V et **en ce que** ressort de friction (5) en forme de V est inséré dans une cage métallique (4) ouverte au moins en direction d'insertion (X).

6. Dispositif de connexion selon l'une des revendications précédentes, **caractérisé en ce que** le ressort de friction (5) en forme de V est fixé avec sa première branche - la branche de fixation (6) - sur une première paroi intérieure (7) de la cage métallique (4) et **en ce que** l'autre branche est réalisée en tant que branche de serrage mobile (8).

7. Dispositif de connexion selon l'une des revendications précédentes, **caractérisé en ce que** les zones en saillie (16, 17) sont réalisées de manière angulaire les unes par rapport aux autres de l'ordre de 90° sur le poussoir d'actionnement (15).

8. Dispositif de connexion selon l'une des revendications précédentes, **caractérisé en ce que** le poussoir d'actionnement (15) présente une forme en L, l'une des branches (19) du L étant réalisée en tant que branche d'actionnement pour faire bouger la branche de serrage (8) du ressort de friction (5) et l'autre branche (20) à proximité de la pliure en forme de V ou de U (21) du ressort de friction (5) étant montée de manière rotative sur des pivots (23) sur le boîtier en matériau isolant (1).

9. Dispositif de connexion selon l'une des revendications précédentes, **caractérisé en ce que** le boîtier en matériau isolant présente des évidements de réception (22) pour des tourillons (23) du poussoir d'actionnement (15).

10. Dispositif de connexion selon l'une des revendications précédentes, **caractérisé en ce que** les évidements de réception (22) pour les tourillons (23) sur le poussoir d'actionnement sont étudiés de manière à ce que ceux-ci puissent être montés et maintenus par engrènement sans outils sur le poussoir d'actionnement (15).

11. Dispositif de connexion selon l'une des revendications précédentes, **caractérisé en ce qu'**un dispositif de limitation de mouvement de rotation est formé sur le poussoir d'actionnement (15).

12. Dispositif de connexion selon l'une des revendications précédentes, **caractérisé en ce qu'**en guise de dispositif de limitation de mouvement de rotation sur le poussoir d'actionnement (15), on prévoit des saillies, en particulier d'autres tourillons (25, 26).
